# EUROPÄISCHE PATENTANMELDUNG

(11) **EP 1 669 205 A1**
(43) Veröffentlichungstag der Anmeldung: **14.06.2006**
(21) Anmeldenummer: 05026693.1
(22) Anmeldetag: 07.12.2005
(51) Int. Cl.: B41M 3/16, B41C 1/04, B41M 1/10, B41M 3/14

(54) **Verfahren zur Herstellung taktiler Druckbilder in einem Tiefdruckverfahren**

(30) Priorität: 09.12.2004 DE 102004059305
(71) Anmelder: Hueck Folien GmbH & Co. KG, 92712 Pirk (DE)
(72) Erfinder: Busl, Christina, 92712 Pirk (DE); Reich, Peter, 92712 Pirk (DE)
(74) Vertreter: Landgraf, Elvira

(57) **Zusammenfassung**

Die Erfindung betrifft ein Verfahren zur Herstellung taktiler Druckbilder in einem endlosen Tiefdruckverfahren, wobei eine Bildvorlage mittels eines Scanners erfasst, in ein Datenfile umgewandelt wird und mit Hilfe eines Belichtungsverfahrens, eines Lasergravurverfahrens, eines Elektronenstrahlgravurverfahrens, eines gleichspannungs-modulierten Diamantstichelgravurverfahren, eines Laserablationsverfahrens oder direkt auf einen endlosen Tiefdruckzylinder übertragen wird, wobei endlose Intagliostrukturen erzeugt werden, worauf die Bedruckung eines Bedruckstoffes mit einer Farbe oder einem Lack im Tiefdruckverfahren erfolgt.

## Beschreibung

Die Erfindung betrifft ein Verfahren zur Herstellung einer rotativen Tiefdruckform zum endlosen Bedrucken von Bedruckstoffen.

Im rotativen Tiefdruckverfahren werden die zu druckenden Objekte, Linien, Bilder, Buchstaben, Schriftzüge und dergleichen durch Herstellen von Vertiefungen (Gravur), üblicherweise in endlosen Tiefdruckzylindern, erzeugt, wobei die Vertiefungen durch Stege voneinander getrennt sind.

Diese Vertiefungen werden dann mit der zu verdruckenden Farbe bzw. dem zu verdruckenden Lack gefüllt. Auf der Oberfläche befindliche überschüssige Farbe bzw. überschüssiger Lack werden meist mit Hilfe eines Rakels entfernt. Der zu bedruckende Bedruckstoff wird dann mit Hilfe des Presseurzylinders an den Tiefdruckzylinder gepresst und so die Farbe bzw. der Lack auf den Bedruckstoff übertragen. Je nach Tiefe der Vertiefungen variiert die auf den Bedruckstoff übertragene Farbschichtdicke. Mit Hilfe einer elektrostatischen Druckhilfe kann noch ein besseres Entleerungsverhalten erreicht werden.

Je nach verwendeter Farbe erhält man dann in Abhängigkeit von der jeweiligen Farbschichtdicke und der Größe der Vertiefungen hellere oder dunklere Farbtöne.

Im rotativen Tiefdruckverfahren waren bisher taktile, d.h. fühlbare Druckbilder nicht herstellbar.

Aufgabe der Erfindung war es daher, ein Verfahren zur Herstellung taktiler Druckbilder im rotativen Tiefdruck bereitzustellen, wobei die Abbildung des Druckbildes im Endlosdruck erfolgt.

Gegenstand der Erfindung ist daher ein Verfahren zur Herstellung taktiler Druckbilder in einem endlosen Tiefdruckverfahren, dadurch gekennzeichnet, dass die Bildvorlage mittels eines Scanners erfasst, in ein Datenfile umgewandelt wird und mit Hilfe eines Belichtungsverfahrens, eines Lasergravurverfahrens, eines Elektronenstrahlgravurverfahrens, eines gleichspannungs-modulierten Diamantstichelgravurverfahren, eines Laserablationsverfahrens oder direkt auf einen endlosen Tiefdruckzylinder übertragen wird, wobei endlose Intagliostrukturen erzeugt werden, worauf die Bedruckung eines Bedruckstoffes mit einer Farbe oder einem Lack im Tiefdruckverfahren erfolgt.

Ein weiterer Gegenstand der Erfindung sind Artikel, wie Verpackungen, Wertdokumente, Datenträger, die ein taktiles Druckbild aufweisen.
Unter Wertdokumenten und Datenträgern werden beispielsweise Banknoten, Gutscheine, Lose, Eintrittskarten, Ausweisdokumente, Karten und dergleichen verstanden.

Zur Herstellung des erfindungsgemäßen Tiefdruckwerkzeugs wird vorzugsweise ein Verfahren verwendet, bei dem ein entsprechender Zylinder mit Hilfe der Laser- oder Elektronenstrahltechnologie entsprechend den auf den Bedruckstoff gewünschten Mustern, Bildern, Linien, Buchstaben, Formen und dergleichen entsprechende Formen bebildert oder direkt strukturiert wird.

Als Bildvorlage dient beispielsweise eine grafische Zeichnung oder dergleichen. Zur Herstellung dieser grafischen Zeichnung wird eine Bildvorlage, beispielsweise ein Foto und dergleichen in einen handmodulierten Linienraster umgewandelt.
Dieses Bild (Linienraster) wird dann anschließend eingescannt und ein entsprechendes Datenfile generiert.
Hierzu wird das entsprechende Bild beispielsweise ein 8 bit Graustufenbild über ein entsprechendes Erfassungsgerät, beispielsweise einen Scanner, wie einen EBV-Scanner, wie z.B. Hell Graphics Systems S3300 in ein elektronisches Bildverarbeitungsprogramm wie z.B. Hell Linocolor oder Adobe Photoshop eingelesen.

Das entsprechende Graustufenbild kann aber auch elektronisch mittels geeigneter Software, z.B. Adobe Illustrator, Corel Draw, Freehand usw. erstellt werden.

Das gewünschte Graustufenbild wird anschließend in einem geeignetem Softwareprogramm, beispielsweise in Barco Fortuna, mit den entsprechenden geometrischen Formen, z.B. Gulliochen, Sinus-Waves, Stripes usw. verbunden. Über die von der entsprechenden Software bereitgestellte Linienstärkenfunktion, z.B. Variable Linewith Generator wird nun das grafische Element in Abhängigkeit des Graustufenwerts moduliert.

Das auf diese Weise hergestellte Bild wird nun beispielsweise in einem entsprechenden Belichtungssystem auf einen vorbereiteten Zylinder belichtet.
Beispielsweise wird mit Hilfe eines Laser- oder Elektronenstrahls eine auf dem Zylinder, beispielsweise einem Tiefdruckzylinder mit einem Kern aus Eisenrohr mit Wandstärke 20 mm, und folgenden Schichten: 5-7 µm Nickelschicht, 300µm Kupferschicht; vorhandene fotoempfindliche Schicht mit den entsprechenden Mustern, Formen, Linien, Buchstaben in Form des vorher definierten Rasters bebildert, entwickelt und geätzt.

Die Beschichtung des Zylinders erfolgt auf übliche Weise mit einem Kunststoffübertragungsrad, oder durch Sprühen, Walzen, Streichen, Tauchen, oder mittels eines Vorhangauftragsverfahrens, vorzugsweise in einer Schichtdicke von 2 - 10 µm mit einer handelsüblichen fotoempfindlichen Zusammensetzung beispielsweise LD 100, Fa. OHKA Kogyo Ltd.

Es sind aber auch alle anderen bekannten und handelsüblichen Zusammensetzungen geeignet. Anschließend wird der Zylinder mit einem Overcoat mit einer Schichtdicke von 1 - 5 µm versehen, beispielsweise mit OC-40 (Fa. OHKA Kogyo Ltd) oder mit einer analogen ähnlichen handelsüblichen Zusammensetzung.

Die Entwicklung erfolgt nach der Belichtung auf übliche Weise, beispielsweise kontaktlos mit Natriumcarbonat (0,5% Lösung), daran schließt üblicherweise ein Reinigungsvorgang mit Wasser an, worauf der Zylinder getrocknet wird.

Durch ein anschließendes auf die Laser- bzw. Elektronenstrahlbebilderung folgendes konventionelles Ätzverfahren wird das durch die Laser- bzw. Elektronenstrahlbebilderung definierte Bild, Muster, Formen und dergleichen auf der Oberfläche des Zylinders wiedergespiegelt. Die Ätzung kann auf verschiedene Weise erfolgen, beispielsweise mittels einer Fe(III)chlorid-Lösung oder einer Cu(II)chlorid-Lösung gegebenenfalls unter Zusatz von HCl oder H₂SO₄. Der Ätzlösung können gegebenenfalls auch handelsübliche und bekannte Additive für den Flankenschutz beigegeben werden.

Die so erzeugten endlosen Intagliostrukturen können in Abhängigkeit von der Ätzdauer eine Tiefe von 15 bis 250 µm aufweisen.

Die Dauer der Einwirkung des Ätzmittels ist abhängig vom verwendeten Ätzmittel und beträgt beispielsweise bei Verwendung einer Cu-Chloridlösung unter Zusatz einer Säure etwa 90 - 2400 sec.

Es kann aber auch ein elektrochemisches Ätzverfahren verwendet werden.

Der Zylinder wirkt nach dem Ätzvorgang stumpf und optisch dunkel. Durch eine Oberflächenbehandlung mit elektrolytischen bzw. chemischen Glänzen kann die Abformstruktur veredelt und eine brillante Druckqualität erzeugt werden.

Ferner ist es möglich mit einem Lasergravurverfahren oder Elektronenstrahlgravurverfahren, beispielsweise nach dem Hell oder Dätwyler Verfahren, das Bild direkt in die Oberfläche des Zylinders, zum Beispiel aus Kupfer, Zink, Kunststoff etc., zu gravieren.
Weiters kann das Bild auch durch ein gleichspannungsmoduliertes Diamantstichelgravurverfahren (z.B. Transcribe®, Ohio), oder Laserablationsverfahren (z.B. Schepers) mit anschließender Ätzung, auf den Zylinder übertragen werden.

Im Tiefdruckverfahren wird dann der Bedruckstoff mit dem taktilen Druckbild versehen.

Als Bedruckstoffe kommen beispielsweise Trägerfolien, vorzugsweise flexible transparente Kunststofffolien, beispielsweise aus PI, PP, MOPP, PE, PPS, PEEK, PEK, PEI, PAEK, LCP, PEN, PBT, PET, PA, PC, COC, POM, ABS, PVC in Frage.
Die Trägerfolien weisen vorzugsweise eine Dicke von 5 - 700 µm, bevorzugt 5 - 200 µm, besonders bevorzugt 5 - 50 µm auf.

Ferner können als Bedruckstoff auch Metallfolien, beispielsweise Al-, Cu-, Sn-, Ni-, Fe- oder Edelstahlfolien mit einer Dicke von 5 - 200 µm, vorzugsweise 10 bis 80 µm, besonders bevorzugt 20 - 50 µm dienen. Die Folien können auch oberflächenbehandelt, beschichtet oder kaschiert beispielsweise mit Kunststoffen oder lackiert sein.

Ferner können als Bedruckstoff auch Papier oder Verbunde mit Papier, beispielsweise Verbunde mit Kunststoffen mit einem Flächengewicht von 20 - 500 g/m², vorzugsweise 40 - 200 g/m². verwendet werden.

Ferner können als Bedruckstoffe Gewebe oder Vliese, wie Endlosfaservliese, Stapelfaservliese und dergleichen, die gegebenenfalls vernadelt und/oder kalandriert sein können, verwendet werden. Vorzugsweise bestehen solche Gewebe oder Vliese aus Kunststoffen, wie PP, PET, PA, PPS und dergleichen, es können aber auch Gewebe oder Vliese aus natürlichen, gegebenenfalls behandelten Fasern, wie Viskosefasern eingesetzt werden. Die eingesetzten Vliese oder Gewebe weisen ein Flächengewicht von etwa 20 g/m² bis 500 g/m² auf. Gegebenenfalls müssen die Vliese oder Gewebe oberflächenbehandelt werden.

Zum Bedrucken können übliche Farben und Lacke verwendet werden, die zusätzlich auch funktionelle Eigenschaften, beispielsweise optische, elektrisch leitfähige, magnetische oder Klebeeigenschaften aufweisen können.
Es können aber auch spezielle Intaglio- oder Offsetdruckfarben verwendet werden.

Zur Einstellung elektrischer Eigenschaften, beispielsweise Leitfähigkeit, können beispielsweise Graphit, Ruß, leitfähige organische oder anorganische Polymere, Metallpigmente (beispielsweise Kupfer, Aluminium, Silber, Gold, Eisen, Chrom und dergleichen), Metalllegierungen wie Kupfer-Zink oder Kupfer-Aluminium oder auch amorphe oder kristalline keramische Pigmente wie ITO, FTO, ATO und dergleichen zugegeben werden. Weiters können auch dotierte oder nicht dotierte Halbleiter wie beispielsweise Silicium, Germanium, Galliumarsenid, Arsen oder lonenleiter wie amorphe oder kristalline Metalloxide oder Metallsulfide als Zusatz verwendet werden. Ferner können zur Einstellung der elektrischen Eigenschaften der Schicht polare oder teilweise polare Verbindungen wie Tenside, oder unpolare Verbindungen wie Silikonadditive oder hygroskopische oder nicht hygroskopische Salze verwendet oder zugesetzt werden. Ebenso können intrinsisch leitfähige organische Polymere wie Polyanilin, Polyacetylen, Polyethylendioxythiophen und/oder Polystyrolsulfonat und deren Derivate zugesetzt werden. Diese Polymere vollflächig oder partiell, auch in Form von Linien und dergleichen anschließend zur Verstärkung der elektrischen Eigenschaften aufgebracht werden.

Zur Einstellung der magnetischen Eigenschaften können paramagnetische, diamagnetische und auch ferromagnetische Stoffe, wie Eisen, Nickel, Barium, und Cobalt oder deren Verbindungen oder Salze (beispielsweise Oxide oder Sulfide) verwendet werden. Besonders geeignet sind Fe(II)- und Fe(III)-Oxide, Barium- bzw. Cobaltferrite, seltene Erden und dergleichen.

Die optischen Eigenschaften der Schicht lassen sich durch sichtbare Farben bzw. Pigmente, lumineszierende Farbstoffe bzw. Pigmente, die im sichtbaren, im UV-Bereich oder im IR-Bereich fluoreszieren oder phosphoreszieren, wärmeempfindliche Farben bzw. Pigmente, Effektpigmente, wie Flüssigkristalle, Perlglanz-, Bronzen und/oder Multilayer-Farbumschlagspigmente beeinflussen.
Diese sind in allen möglichen Kombinationen einsetzbar.

Ferner können Heiß- oder Kaltsiegellacke aufgebracht werden, die gegebenenfalls pigmentiert sein können.

Die taktilen Druckbilder können gegebenenfalls auch gleichzeitig die Funktion eines Abstandshalter zur Verbesserung der Vereinzelbarkeit der mit den taktilen Druckbildern versehenen Bedruckstoffe (beispielsweise bei Verpackungsdeckeln und dergleichen) erfüllen.

Der so hergestellte Bedruckstoff ist direkt oder gegebenenfalls nach entsprechender Konfektionierung daher als Sicherheitsmerkmal in Datenträgem, insbesondere Wertdokumenten wie Ausweisen, Karten, Banknoten oder Etiketten, Siegeln und dergleichen geeignet, aber auch als Verpackungsmaterial beispielsweise in der pharmazeutischen, der Elektronik- und/oder Lebensmittelindustrie, beispielsweise in Form Blisterfolien, Faltschachteln, Abdeckungen, Folienverpackungen und dergleichen geeignet.

Für die Anwendung als Sicherheitsmerkmale kann der Bedruckstoff bevorzugt in Streifen oder Fäden oder Patches geschnitten werden, wobei die Breite der Streifen oder Fäden vorzugsweise 0,05 - 20 mm betragen kann und die Patches vorzugsweise mittlere Breiten bzw. Längen von 0,3 - 20 mm.

Für die Anwendung in oder auf Verpackungen wird der Bedruckstoff gegebenenfalls bevorzugt in Streifen, Bänder, Fäden oder Patches geschnitten, wobei die Breite der der Fäden, Streifen bzw. Bänder vorzugsweise 0,05 - 50 mm beträgt und die Patches vorzugsweise mittlere Breiten und/oder Längen von 0,5 - 200 mm aufweisen.

Für die Verwendung als Deckel für Behälter werden entsprechende Formen aus dem Bedruckstoff gestanzt oder geschnitten.

## Patentansprüche

1. Verfahren zur Herstellung taktiler Druckbilder in einem endlosen Tiefdruckverfahren, **dadurch gekennzeichnet, dass** die Bildvorlage mittels eines Scanners erfasst, in ein Datenfile umgewandelt wird und mit Hilfe eines Belichtungsverfahrens, eines Lasergravurverfahrens, eines Elektronenstrahlgravurverfahrens, eines gleichspannungs-modulierten Diamantstichelgravurverfahren, eines Laserablationsverfahrens, oder direkt auf einen endlosen Tiefdruckzylinder übertragen wird, wobei endlose Intagliostrukturen erzeugt werden, worauf die Bedruckung eines Bedruckstoffes mit einer Farbe oder einem Lack im Tiefdruckverfahren erfolgt.

2. Verfahren nach Anspruch 1, **dadurch gekennzeichnet, dass** die Bildvorlage hergestellt wird durch Umwandlung eines Bildes in einen handmodulierten Linienraster.

3. Verfahren nach einem der Ansprüche 1 oder 2, **dadurch gekennzeichnet, dass** die Tiefe der hergestellten endlosen Intagliostrukturen 15 bis 250 µm beträgt.

4. Verfahren nach einem der Ansprüche 1 bis 3, **dadurch gekennzeichnet, dass** als Druckfarben Farben und Lacke mit optischen, elektrisch leitfähigen oder magnetischen Eigenschaften verwendet werden.

5. Verfahren nach einem der Ansprüche 1 bis 4, **dadurch gekennzeichnet, dass** als Druckfarben Intaglio- oder Offsetdruckfarben verwendet werden.

6. Artikel, wie Verpackungen, Wertdokumente und Datenträger, **dadurch gekennzeichnet, dass** sie ein nach einem der Verfahren der Ansprüche 1 bis 5 hergestelltes taktiles Druckbild aufweisen.

7. Artikel, wie Verpackungen, Wertdokumente und Datenträger, **dadurch gekennzeichnet, dass** sie als Sicherheitsmerkmal ein Sicherheitselement, das ein nach einem Verfahren gemäß einem der Ansprüche 1 bis 5 hergestelltes taktiles Druckbild aufweisen.
